# EUROPÄISCHE PATENTSCHRIFT

(11) **EP 2 479 733 B1**
(45) Veröffentlichungstag und Bekanntmachung des Hinweises auf die Patenterteilung: **06.04.2016**
(21) Anmeldenummer: 12151656.1
(22) Anmeldetag: 19.01.2012
(51) Int. Cl.: G08B 29/06

(54) **Leitungsüberwachung von Rauchschaltern**
Conduit monitoring for smoke switches
Surveillance de conduite d'interrupteurs de fumée

(30) Priorität: 20.01.2011 DE 102011002926
(43) Veröffentlichungstag der Anmeldung: 25.07.2012
(73) Patentinhaber: GEZE GmbH, 71229 Leonberg (DE)
(72) Erfinder: Hucker, Matthias, 76359 Marxzell (DE); Hahn, Eberhard, 71397 Leutenbach (DE)

(56) Entgegenhaltungen:
- EP-A1- 0 491 179
- EP-A1- 2 136 343
- EP-A1- 2 226 777
- EP-A2- 0 244 658
- CH-A- 495 022
- DE-A1-102005 040 932

## Beschreibung

Die Erfindung betrifft eine Leiturigsüberwachung von Rauchschaltern nach dem Oberbegriff des Anspruchs 1.

Aus der DE 10 2008 028 631 A1 ist eine Leitungsüberwachung von Rauchschaltern für Feststellenrichtungen von Brandschutztüren bekannt, wobei wenigstens zwei Rauchschalter elektrisch miteinander verbunden sind. Jeder Rauchschalter weist einen Rauchmelder und eine Signaleinrichtung zur Auslösung der Feststelleinrichtung und zur Alarmabgabe auf. Dabei sind zwei Versorgungsspannungsleitungen zur Spannungsversorgung der Rauchschalter und eine separate Signalleitung zur Auslösung der Feststelleinrichtung und Alarmgabe vorgesehen, wobei ein Endmodul mit einem Überwachungsmodul zusammenwirkt und die Leitungen auf Unterbrechung, Kurzschluss oder eine Widerstandserhöhung der Leitungen überwacht.

Die DE 2 038 795 A offenbart eine Feuermeldeanlage mit gruppenweise parallel über gemeinsame Leitungen an eine Alarmzentrale angeschlossenen Feuermeldern, wobei die Leitungen jeweils hinter dem von einer Zentrale leitungsmäßig am weitesten entfernten Melder durch ein der Leitungsüberwachung dienendes Endglied, das als Signalgeber ausgebildet ist, überbrückt sind. Eine in der Zentrale vorgesehene Einrichtung empfängt das vom Signalgeber über die Leitungen abgegebene Signal unabhängig vom Ruhe- oder Alarmstrom der Feuermelder und zeigt bei Ausbleiben dieser Signale eine Leitungsstörung an.

Zustandsänderungen der Leitungsanordnung und der Klemmstellen, beispielsweise durch Korrosion, werden nicht sicher erkannt.

Nachteilig ist im Stand der Technik zur Leitungsüberwachung ein zusätzlich zu installierendes Endmodul erforderlich.

Der Erfindung liegt die Aufgabe zugrunde, einen Rauchschalter zu schaffen, mit welchem eine Leitungsüberwachung auf einfache Weise möglich ist.

Die Aufgabe wird durch die Merkmale des Anspruchs 1 gelöst.

Die Unteransprüche bilden vorteilhafte Ausgestaltungsmöglichkeiten der Erfindung.

Rauchschalter finden an Feststelleinrichtungen von mit Türschließern versehenen Brandschutztüren Verwendung, wobei mehrere Rauchschalter miteinander verbunden sind. Die Brandschutztüren werden durch die Feststelleinrichtungen in ihrer Offenstellung gehalten und im Brandfalle durch einen Rauchschalter ausgelöst, wodurch die Brandschutztüren schließen. Gleichzeitig wird üblicherweise ein Alarm durch einen akustischen und/oder optischen Melder ausgegeben.

Von den mehreren Rauchschaltern kann ein erster Rauchschalter in einem gemeinsamen Gehäuse mit einer Überwachungsschaltung und einem Netzteil angeordnet sein. Die Überwachungsschaltung und das Netzteil können auch in einem separaten Gehäuse oder Klemmkasten angeordnet sein. Es können noch weitere Elemente, wie Relais, Sirene oder Auswerteschaltung, im Gehäuse oder extern vorgesehen sein.

Jeder Rauchschalter weist einen Rauchmelder und eine Signaleinrichtung, beispielsweise ein Relais auf, dessen Kontakt geschlossen ist, wenn keine Raucherkennung vorliegt. Die Kontakte aller Signaleinrichtungen sind in einer Reihenschaltung verbunden und an die Überwachungsschaltung angeschlossen, wodurch das Öffnen eines Kontakts einer Signaleinrichtung bewirkt, dass ein Alarm und die Feststelleinrichtung ausgelöst wird.

Alle Rauchschalter werden über zwei Spannungsversorgungsleitungen mit der erforderlichen Betriebsspannung versorgt. Für eine sichere Funktion der Rauchschalter ist es erforderlich, dass diese Betriebsspannung nicht unter einen zulässigen Wert absinkt und die Signalleitung ein Alarmsignal zuverlässig überträgt. Dazu sind ein oder mehrere Endelemente vorgesehen, die mit der Überwachungsschaltung zusammenwirken.

Durch die Anordnung des Endelements oder der Endelemente am letzten Rauchschalter wird die gesamte Leitungsanordnung mit allen Kontaktstellen erfasst und überwacht, wobei eine Unterbrechung oder ein Kurzschluss einer der Leitungen sowie eine Beschädigung oder Korrosion an den Klemmstellen, wodurch sich der elektrische Widerstand der jeweiligen Leitung erhöht, erfasst werden.

Es werden Endelemente in jedem Rauchschalter vorgesehen, wodurch vor Ort am letzten Rauchschalter keine Bauelemente eingefügt, beispielsweise eingelötet oder untergeklemmt werden müssen. Auch können keine lose beigelegten Bauelemente verloren gehen, welche zur nachträglichen Anbringung vorgesehen sind. Da lediglich am letzten Rauchschalter der Verbindungsleitung Endelemente aktiv sein dürfen, können die Endelemente der anderen Rauchschalter einfach deaktiviert werden, indem eine Leiterbahn einer im Rauchschalter angeordneten Leiterplatte unterbrochen wird. Durch diese einfache Unterbrechung der Leiterbahn ist eine funktionale Zuordnung des Rauchschalters bezüglich der Leitungsüberwachung möglich.

Im Nachfolgenden wird ein Ausführungsbeispiel in der Zeichnung anhand der Figuren näher erläutert.

Dabei zeigen:
- Fig. 1: eine schematische Darstellung einer Anordnung von mehreren Rauchschaltern mit Überwachung der Spannungsversorgung und der Signalleitung;
- Fig. 2: einen Rauchschalter in geschlossenem Zustand;
- Fig. 3: einen Rauchschalter in geöffnetem Zustand;
- Fig. 4: ein Ausschnitt des Rauchschalters gemäß Fig. 3;
- Fig. 4: ein Ausschnitt des Rauchschalters gemäß Fig. 3 mit ausgebrochener Leiterbahn;
- Fig. 5: eine schematische Darstellung der elektrischen Verbindungen.

In Fig. 1 ist in schematischer Darstellung einer Anordnung von mehreren Rauchschaltern 1 gezeigt, wie diese an Feststelleinrichtungen von Brandschutztüren vorgesehen sind. Die mit Türschließern versehenen Brandschutztüren werden durch eine Feststelleinrichtung in ihrer Offenstellung gehalten und im Brandfalle durch die Rauchschalter 1 ausgelöst, wodurch die Brandschutztüren schließen. Gleichzeitig wird üblicherweise ein Alarm durch akustische und/oder optische Melder ausgegeben.

Die Rauchschalter 1 werden durch eine Spannungsversorgung 6, welche die über die Netzleitung 7 zugeführte Netzwechselspannung, beispielsweise 230V, in eine Gleichspannung von hier 24V umwandelt, und über die Verbindungsleitung 10 mit Betriebsspannung versorgt. Weiterhin ist eine Überwachungsschaltung 5 vorgesehen, welche mit einem oder mehreren Endelementen 9, im einfachsten Fall mit elektrischen Widerständen, zusammenwirkt, die am letzten Rauchschalter 1 angeordnet sind. Ein Endelement 9 kann aber auch eine Schaltungsanordnung sein, die aus mehreren, gegebenenfalls auch aktiven Bauelementen besteht. Die Überwachungsschaltung 5 wird ebenfalls von der Spannungsversorgung 6 versorgt. Die Feststelleinrichtung und Alarmmelder sind mit einer Anschlussleitung 8 an die Überwachungsschaltung 5 anschließbar.

Die Überwachungsschaltung 5 und das Netzteil 6 sind in einem separaten Gehäuse 4 oder Klemmkasten angeordnet. Es können noch weitere Elemente im Gehäuse 4 oder extern vorgesehen sein, wie eine Sirene, eine Auswerteschaltung oder ein weiteres Relais zum Schalten der Feststelleinrichtung. Neben der Überwachungsschaltung 5, dem Netzteil 6 und möglichen weiteren Elementen kann in dem Gehäuse 4 auch ein erster Rauchschalter 1 angeordnet sein.

Jeder Rauchschalter 1 weist einen Rauchmelder 2 und eine Signaleinrichtung 3, beispielsweise ein Relais, auf. Im Ruhezustand liegt keine Raucherkennung vor, und der Kontakt der Signaleinrichtung 3 ist geschlossen. Die Kontakte aller Signaleinrichtungen 3 sind in einer Reihenschaltung verbunden und über eine Signalleitung 11 der Verbindungsleitung 10 an die Überwachungsschaltung 5 und angeschlossen. Das Auslösen durch Öffnen des Kontakts der Signaleinrichtung 3 eines der Rauchmelder 1 bewirkt einen Alarm und ein Auslösen der Feststelleinrichtung.

Für eine sichere Funktion der Rauchschalter 1 ist es erforderlich, dass die Betriebsspannung nicht unter einen zulässigen Wert, beispielsweise 20V, absinkt. Ebenso ist es erforderlich, dass es sichergestellt ist, dass die Signalleitung 11 ein Alarmsignal zuverlässig überträgt. Da üblicherweise die Verbindungsleitung 10 von Rauchschalter 1 zu Rauchschalter 1 geführt wird, sind an jedem Rauchschalter 1 Klemmen zur Verbindung vorhanden, wobei die Klemmverbindung möglicherweise nicht zuverlässig sein kann und eine Unterbrechung oder einen mangelhaften Kontakt aufweisen kann.

Durch die Anordnung der Endelemente 9 am letzten Rauchschalter 1 kann die gesamte Leitungsanordnung mit allen Kontaktstellen erfasst und überwacht werden. Hierbei ist zu beachten, dass nur am letzen Rauchschalter 1 diese Endelemente 9 wirksam sein dürfen.

Zur Vereinfachung der Montage der mit mehreren Rauchschaltern 1 gebildeten Anordnung ist jeder Rauchschalter 1 mit Endelementen 9 versehen, wodurch die Rauchschalter 1 vorteilhaft kostengünstig identisch aufgebaut sind. Erfindungsgemäß können an den Rauchschaltern 1, an denen die Endelemente 9 nicht wirksam sein dürfen, die Endelemente 9 einfach und schnell mittels eines Deaktivators 12, der ebenfalls in jedem Rauchschalter 1 vorhanden ist, unwirksam gemacht werden.

Die Figuren 2 und 3 zeigen einen der Rauchschalter 1, welcher beispielsweise am Türsturz oder der Gebäudedecke mittels in den Figuren nicht dargestellten Schrauben, die die Langlöcher 13 des Gehäuses 14 des Rauchschalters 1 durchgreifen, befestigt werden. Das Gehäuse 14 umfasst einen Aufnahmeraum 15, in dem eine Leiterplatte 18 angeordnet ist, auf welcher die erforderlichen Bauteile, insbesondere der Rauchmelder 2, die Signaleinrichtung 3, die Endelemente 9, die Anschlussklemmen sowie der Deaktivator 12 angeordnet sind und die Verdrahtung realisiert ist.

Das Gehäuse 14 weist weiterhin eine Aussparung 16 zum Zugriff auf die im Aufnahmeraum 15 angeordnete Leiterplatte 18 auf, wobei die Aussparung im Bereich des Deaktivators 12 vorgesehen ist. Die Aussparung 16 kann mittels eines Werkzeuges 17 zur Handhabung des Deaktivators 12 durchgriffen werden. Beispielhaft ist hier ein Schraubendreher gezeigt, wobei das Werkzeug 17, abhängig von der Art des Deaktivators 12 auch ein Kratzwerkzeug, eine Pinzette oder dergleichen sein kann.

Im Ausführungsbeispiel ist der Deaktivator 12 als ausbrechbare Leiterbahn 19 ausgebildet, welche mit dem Schraubendreher ausgebrochen werden kann. In der Fig. 3 ist der Aufnahmeraum 15 des Rauchschalters 1 geöffnet dargestellt, wobei der Eingriff des Werkzeugs 17 in den Deaktivator 12 gezeigt ist.

Die Figuren 4 und 5 zeigen jeweils einen Ausschnitt des geöffneten Aufnahmeraums 15 mit der Leiterplatte 18 im Bereich des Deaktivators 12. Die Leiterbahn 19 der Leiterplatte 18 ist über einen Steg 20 des Deaktivators 12 geführt, wobei beiderseits des Stegs 20 die Leiterplatte 18 Durchbrüche 21 aufweist, in welche das Werkzeug 17 eingeführt und der Steg 20 ausgehebelt werden kann. Dazu können Einschnürungen 22 am Steg 20 vorhanden sein, welche als Sollbruchstellen das Ausbrechen des Stegs 20 begünstigen. In Fig. 5 ist der Steg 20 des Deaktivators 12 ausgebrochen und die Leiterbahn 19 somit unterbrochen. Denkbar ist es auch, den Deaktivator 12 als Kratzbrücke oder als Schaltelement in Form eines Jumpers, einer lösbaren Drahtbrücke oder eines DIP-Schalters auszubilden.

In Fig. 6 ist die elektrische Verbindung schematisch dargestellt, wobei erfindungsgemäß als Endelemente 9a, 9b Widerstände vorgesehen sind. Die Verbindungsleitung 10 umfasst die Versorgungsleitungen 0V und 24V für die Betriebsspannung und die Signalleitung 11. Das erste Endelement 9a ist einerends mit 0V der Betriebsspannung verbunden und das zweite Endelement 9b ist einerends mit der 24V

Betriebsspannung verbunden. Die Endelemente 9a, 9b sind andernends elektrisch miteinander verbunden und gemeinsam über die Leiterbahn 19 über den Deaktivator 12 mit der Signalleitung 11 verbunden, wie es für den letzen Rauchschalter 1 zur Sicherstellung der Leitungsüberwachung erforderlich ist.

Weiterhin ist in der Figur 6 ersichtlich, dass bei den weiteren angeschlossenen Rauchschaltern 1 die Leiterbahn 19 im Deaktivator 12 unterbrochen ist. Die Endelemente 9a, 9b sind somit in einer Reihenschaltung zwischen 0V und 24V Betriebsspannung angeordnet und haben keine Verbindung zur Signalleitung 11. Die Endelemente 9a, 9b stellen somit lediglich nur eine Last für die Betriebsspannung dar, wobei die Last vorteilhaft durch Auswahl eines hohen Widerstandswerts gering gehalten wird.

Im Falle des letzten Rauchmelders 1 ist durch die intakte Leiterbahn 19 jeweils zwischen der Signalleitung 11 und 0V bzw. 24V ein Endelement 9 angeordnet, wodurch die anstehende Spannung über dem jeweiligen Widerstand erfasst werden kann. Somit kann die Verbindung von 0V über die Verbindungsleitung 10 und jeden Rauchmelder 1 zurück zum Signaleingang der Signalleitung 11 an der Überwachungsschaltung 5 und von 24V über die Verbindungsleitung 10 zurück zum Signaleingang der Signalleitung 11 an der Überwachungsschaltung 5 erfolgen, wo diese Verbindung erfasst und ausgewertet wird.

Durch die Anordnung der Endelemente 9a, 9b ist durch einfache Unterbrechung der Leiterbahn 19 eine funktionale Zuordnung des Rauchschalters 1 bezüglich der Leitungsüberwachung möglich. Es müssen vor Ort keine Bauelemente eingefügt, beispielsweise eingelötet oder untergeklemmt werden. Auch können keine lose beigelegten Bauteile, die zur nachträglichen Anbringung vorgesehen sind, abhandenkommen.

### Liste der Referenzzeichen

- 1: Rauchschalter
- 2: Rauchmelder
- 3: Signaleinrichtung
- 4: Gehäuse
- 5: Überwachungsschaltung
- 6: Spannungsversorgung
- 7: Netzleitung
- 8: Anschlussleitung
- 9, 9a, 9b: Endelemente
- 10: Verbindungsleitung
- 11: Signalleitung
- 12: Deaktivator
- 13: Langloch
- 14: Gehäuse
- 15: Aufnahmeraum
- 16: Aussparung
- 17: Werkzeug
- 18: Leiterplatte
- 19: Leiterbahn
- 20: Steg
- 21: Durchbruch
- 22: Einschnürung

## Patentansprüche

1. Leitungsüberwachung von Rauchschaltern (1) für Feststelleinrichtung von Brandschutztüren, wobei wenigstens zwei Rauchschalter (1) elektrisch miteinander verbunden sind, wobei jeder Rauchschalter (1) einen Rauchmelder (2) und eine Signaleinrichtung (3) zur Auslösung der Feststelleinrichtung und zur Alarmabgabe aufweist, und wobei eine Verbindungsleitung (10) mit Leitungen zur Spannungsversorgung der bezüglich ihrer Spannungsversorgung parallel geschalteten Rauchschalter (1) eine Signalleitung (11) aufweist, die zur Auslösung der Feststelleinrichtung und Alarmgabe vorgesehen ist und die die Kontakte aller Signaleinrichtungen der Rauchschalter in einer Reihenschaltung verbindet,
**dadurch gekennzeichnet,**
**dass** jeder der Rauchschalter als Endelemente Widerstände (9a, 9b) aufweist, wobei das erste Endelement (9a) einerends mit 0V der Betriebsspannung verbunden ist und das zweite Endelement (9b) einerends mit der 24 V Betriebsspannung verbunden ist und wobei die Endelemente (9a, 9b) andernends elektrisch miteinander verbunden sind und gemeinsam über eine Leiterbahn (19) über einen Deaktivator (12) mit der Signalleitung (11) verbunden sind und wobei der Deaktivator (12) zur Unterbrechung der Verbindung der Endelemente zur Signalleitung angeordnet ist.

2. Leitungsüberwachung nach Anspruch 1,
**dadurch gekennzeichnet, dass** das Endelement (9) und der Deaktivator (12) auf einer Leiterplatte (18) des Rauchschalters (1) angeordnet sind.

3. Leitungsüberwachung nach Anspruch 1 oder 2,
**dadurch gekennzeichnet, dass** der Rauchschatter (1) ein Gehäuse (14) mit einem Aufnahmeraum (15) aufweist, wobei der Aufnahmeraum (15) eine Aussparung (16) zum Durchgriff eines Werkzeugs (17) aufweist.

4. Leitungsüberwachung nach einem der vorhergehenden Ansprüche,
**dadurch gekennzeichnet, dass** mitteis des Werkzeugs (17) der Deaktivator (12) betätigbar ist.

5. Leitungsüberwachung nach Anspruch einem der vorhergehenden Ansprüche,
**dadurch gekennzeichnet, dass der Deaktivator (12) einen** Steg (20) mit einer Leiterbahn (19) umfasst.

6. Leitungsüberwachung nach Anspruch 5,
**dadurch gekennzeichnet, dass** der Steg (20) durch Durchbrüche (21) der Leiterplatte (18) gebildet ist.

7. Leitungsüberwachung nach Anspruch 5,
**dadurch gekennzeichnet, dass** der Steg (20) Einschnürungen (22) aufweist.

8. Leitungsüberwachung nach Anspruch 5,
**dadurch gekennzeichnet, dass** der Steg (20) mitteis des Werkzeugs (17) zur Unterbrechung der Leiterbahn (19) ausbrechbar ist.

9. Leitungsüberwachung nach Anspruch 1 oder 2,
**dadurch gekennzeichnet, dass** der Deaktivator (12) ein Schaltelement ist.

10. Leitungsüberwachung nach Anspruch 1 oder 2,
**dadurch gekennzeichnet, dass** der Deaktivator (12) eine Kratzbrücke ist.

## Claims

1. Line monitoring of smoke switches (1) for a locking device for fire doors, wherein at least two smoke switches (1) are electrically connected to one another, wherein each smoke switch (1) has a smoke detector (2) and a signal device (3) for triggering the locking device and for outputting an alarm, and wherein a connecting line (10) with lines for voltage supply to the smoke switches (1), which are connected in parallel with respect to the voltage supply thereof, has a signal line (11) which is provided for triggering the locking device and outputting an alarm and which connects the contacts of all signal devices of the smoke switches in a series circuit,
**characterized**
**in that** each of the smoke switches has resistors (9a, 9b) as end elements, wherein the first end element (9a) is connected to 0 V of the operating voltage at one end and the second end element (9b) is connected to the 24 V operating voltage at one end, and wherein the end elements (9a, 9b) are electrically connected to one another at the other ends and together are connected to the signal line (11) by means of a deactivator (12) by means of a conductor track (19), and wherein the deactivator (12) is provided for interrupting the connection between the end elements and the signal line.

2. Line monitoring according to Claim 1, **characterized in that** the end element (9) and the deactivator (12) are arranged on a printed circuit board (18) of the smoke switch (1).

3. Line monitoring according to Claim 1 or 2, **characterized in that** the smoke switch (1) has a housing (14) with an accommodation space (15), wherein the accommodation space (15) has a cutout (16) for a tool (17) to pass through.

4. Line monitoring according to one of the preceding claims,
**characterized in that** the deactivator (12) can be operated by means of the tool (17).

5. Line monitoring according to claim one of the preceding claims,
**characterized in that** the deactivator (12) comprises a web (20) with a conductor track (19).

6. Line monitoring according to Claim 5, **characterized in that** the web (20) is formed by apertures (21) in the printed circuit board (18).

7. Line monitoring according to Claim 5, **characterized in that** the web (20) has constricted portions (22).

8. Line monitoring according to Claim 5, **characterized in that** the web (20) can be broken by means of the tool (17) for interrupting the conductor track (19).

9. Line monitoring according to Claim 1 or 2, **characterized in that** the deactivator (12) is a switching element.

10. Line monitoring according to Claim 1 or 2, **characterized in that** the deactivator (12) is a scraper bridge.

## Revendications

1. Surveillance de ligne d'interrupteurs de fumée (1) destinée à un dispositif de détermination de porte coupe-feu, dans laquelle au moins deux interrupteurs de fumée (1) sont interconnectés électriquement, dans laquelle chaque interrupteur de fumée (1) comprend un détecteur de fumée (2) et un dispositif de signalisation (3) pour déclencher le dispositif de détermination et émettre une alarme, et dans laquelle une ligne de connexion (10), comportant des lignes d'alimentation en tension des interrupteurs de fumée (1) connectés en parallèle à leur alimentation en tension, comprend une ligne de signalisation (11) qui est prévue pour déclencher le dispositif de détermination et l'émission d'une alarme, et qui connecte les contacts de tous les dispositifs de signalisation des interrupteurs de fumée dans un circuit série,
**caractérisé en ce que** chacun des interrupteurs de fumée comprend des résistances (9a, 9b) en tant qu'éléments terminaux, dans laquelle le premier élément terminal (9a) est connecté par une extrémité à la tension 0V de la tension de fonctionnement et le second élément terminal (9b) est connecté par une extrémité à la tension de fonctionnement de 24 V et dans laquelle les éléments terminaux (9a, 9b) sont électriquement connectés l'un à l'autre par leur autre extrémité et sont connectés en commun par l'intermédiaire d'une piste conductrice (19) et par l'intermédiaire d'un désactivateur (12) à la ligne de signalisation (11) et dans laquelle le désactivateur (12) est disposé de manière à interrompre la connexion des éléments terminaux à la ligne de signalisation.

2. Surveillance de ligne selon la revendication 1,
**caractérisée en ce que** l'élément terminal (9) et le désactivateur (12) sont disposés sur une carte de circuit imprimé (18) de l'interrupteur de fumée (1).

3. Surveillance de ligne selon la revendication 1 ou 2,
**caractérisée en ce que** l'interrupteur de fumée (1) comprend un boîtier (14) comportant un espace de réception (15), dans laquelle l'espace de réception (15) présente un évidement (16) destiné à l'introduction d'un outil (17).

4. Surveillance de ligne selon l'une quelconque des revendications précédentes,
**caractérisée en ce que** le désactivateur (12) peut être actionné au moyen de l'outil (17).

5. Surveillance de ligne selon la revendication une quelconque des revendications précédentes, **caractérisée en ce que** le désactivateur (12) comprend une nervure (20) comportant une piste conductrice (19).

6. Surveillance de ligne selon la revendication 5,
**caractérisée en ce que** la nervure (20) est formée par des passages (21) de la carte de circuit imprimé (18).

7. Surveillance de ligne selon la revendication 5,
**caractérisée en ce que** la nervure (20) présente des étranglements (22).

8. Surveillance de ligne selon la revendication 5,
**caractérisée en ce que** la nervure (20) peut être rompue au moyen de l'outil (17) pour interrompre la piste conductrice (19).

9. Surveillance de ligne selon la revendication 1 ou 2,
**caractérisée en ce que** le désactivateur (12) est un élément de commutation.

10. Surveillance de ligne selon la revendication 1 ou 2,
**caractérisée en ce que** le désactivateur (12) est un pont de raclage.
